# EUROPÄISCHE PATENTSCHRIFT

(11) **EP 0 158 016 B1**
(45) Veröffentlichungstag und Bekanntmachung des Hinweises auf die Patenterteilung: **29.11.1989**
(21) Anmeldenummer: 85100983.7
(22) Anmeldetag: 31.01.1985
(51) Int. Cl.: A47B 96/14, A47B 47/05

(54) **Schrank**
Cupboard
Armoire

(30) Priorität: 20.02.1984 DE 8405083 U
(43) Veröffentlichungstag der Anmeldung: 16.10.1985
(62) Teilanmeldung aus: 89103038.9
(73) Patentinhaber: Christian HOLZÄPFEL GmbH, D-7240 Horb/Neckar 1 (DE)
(72) Erfinder: Hafer, Werner, D-7270 Nagold (DE); Wittenmayer, Erich, D-7272 Altensteig (DE)
(74) Vertreter: Wolf, Eckhard, Dr.-Ing.

(56) Entgegenhaltungen:
- DE-A- 1 779 115
- DE-A- 3 133 456
- FR-A- 2 479 671
- GB-A- 2 116 833

## Beschreibung

Die Erfindung betrifft einen aus lösbar miteinander verbundenen Teilen bestehenden Schrank mit mindestens einer als Kantenverbindung und als Träger von Beschlägen dienenden Schiene.

Bei Aufbaumöbeln ist es bekannt, an den Rändern der einzelnen miteinander zu verbindenden Teilen eines Möbelstücks Beschläge, beispielsweise Hakenbleche und mit Aussparungen zur Aufnahme der Haken versehene Bleche anzubringen. Das maßgerechte, meist unter Verwendung von Schablonen vorzunehmende Anbringen der Beschläge stellt dabei eine zeitraubende und aufwendige Maßnahme dar.

Bei einem Raumgliederungselement, an welchem Wandelemente, sowie Möbel befestigbar sind, ist es an sich bekannt, (GB-A-2 116 833), eine als Kantenverbindung und als Träger von Beschlägen dienende Hohlprofilschiene zu verwenden, über deren Rückseitenwand zwei ein Widerhakenprofil aufweisende Zungen überstehen, mittels der die Hohlprofilschiene mit einem flächig gegen die Rückseitenwand anliegenden, zwei Längsnuten aufweisenden Wandteil verbunden ist, und in deren Seitenwänden eine Längsnut ausgespart ist. Eine erste, als Verbindungselemente ausgebildete Gruppe von Beschlägen greift dort mit einem Kopf in die hinterschnittene Längsnut ein, während eine zweite Gruppe von Beschlägen mit einem Kopfzapfen in eine Bohrung am Grund einer stirnseitigen Nut befestigt wird. Diese Befestigungsart reicht nicht aus, um eine Vielzahl unterschiedlich gestalteter Schrankbeschläge lagegesichert an miteinander zu verbindenden Schrankelementen zu befestigen.

Bei einem aus Hohlprofilschienen zusammengesetzten Rahmen für Möbelstücke, insbesondere Schränke, ist es an sich bekannt (FR-A-2 479 671), die als Tragstützen dienenden Hohlprofilschienen in einer Breitseitenwand mit einer sich in Längsrichtung erstreckenden Lochreihe und mit einer im Abstand von der Lochreihe angeordneten Längsnut zu versehen. Die Längsnut ist dabei zur unmittelbaren Aufnahme der Randkanten von Rück- und Seitenwänden bestimmt, während in die Löcher der Lochreihe Beschläge oder Befestigungsorgane zur Aufnahme von Zwischenböden oder Befestigung von Querverstrebungen eingesetzt werden können. Weiter ist dort ein Scharnierbeschlag vorgesehen, der mit abgebogenen Zungen in eine Längsnut an einer weiteren Breitseitenfläche der Hohlprofilschiene eingreift.

Ausgehend hiervon liegt der Erfindung die Aufgabe zugrunde, einen Schrank der eingangs angegebenen Art zu schaffen, bei welchem eine besonders einfache und dennoch zuverlässige und lagegesicherte Anbringung der Beschläge an der die Kantenverbindung bildenden Schiene gewährleistet ist.

Zur Lösung dieser Aufgabe werden gemäß der Erfindung die in den Ansprüchen 1 oder 2 angegebenen Merkmalskombinationen vorgeschlagen:

Aus der DE-A-3 133 456 ist es zwar bei einer als Hohlprofilschiene ausgebildeten vertikalen Stütze für ein Trennwandsystem an sich bekannt, Beschläge, insbesondere einen Befestigungsbügel für eine Seitenwand oder ein Scharnier, durch geeignete Verriegelungsorgane in den Längsnuten der Stütze zu befestigen. Es fehlt dort jedoch die zusätzliche Lochreihe, die gemäß der Erfindung erst zu einer zuverlässigen und lagesicheren Befestigung der Beschläge führt. Abgesehen davon ist die Stütze integrierter Bestandteil eines Wandelements, das seinerseits als Schrankseitenwand eines aus mehreren Teilen bestehenden Schrankes ausgebildet sein könnte.

Vorteilhafterweise sind einzelne der Beschläge als rechtwinklig abgebogene Träger einer Sockel-oder Kopfblende ausgebildet. Eine weitere Gruppe von Beschlägen bildet einen Bügel zur Aufnahme von Teleskopschienen. Eine dritte Gruppe von Beschlägen weist eine durch rechtwinklige Abbiegungen gebildete Rinne zur Halterung einer Schrankrückwand auf, während eine vierte Gruppe von Beschlägen einen senkrecht abgebogenen Schenkel mit Schraubbohrungen zur Befestigung an einer Schrankrückwand aufweist.

Gemäß einer bevorzugten Ausgestaltung der Erfindung weisen eine größere Gruppe von Beschlägen zwei im Abstand voneinander in Löcher der Lochreihe eingreifende, doppelt abgebogene Hakenzungen auf, während die gleichen oder andere Beschläge zwei im Abstand voneinander in die Längsnut eingreifende, der Lagesicherung dienende einfach abgebogene Zungen aufweisen.

Im folgenden wird die Erfindung anhand einiger in der Zeichnung in schematischer Weise dargestellter Ausführungsbeispiele näher erläutert. Es zeigen
Fig. 1, 2 und 3 den mittleren Bereich der Hohlprofilschiene in perspektivischer Darstellung mit unterschiedlichen, an ihr angeordneten Beschlägen;
Fig. 4 einen Querschnitt durch die Hohlprofilschiene;
Fig. 5, 6 und 7 unterschiedliche Beschläge;
Fig. 8 einen Ausschnitt aus einer in die Hohlprofilschiene einklemmbaren Dichtschiene,
Fig. 9 einen in die Hohlprofilschiene einrastbaren Einhängebügel;
Fig. 10 ein Verriegelungsorgan.

Die Hohlprofilschiene 1 weist an einer Schmalseite eine ein Widerhakenprofil aufweisende Zunge 2 und an der gegenüberliegenden Schmalseite eine Längsnut 5 auf. Mittels der Widerhakenzunge 2 wird eine flächig gegen die Schmalseite der Hohlprofilschiene 1 anliegende, eine Längsnut aufweisende Seitenwand mit der Hohlprofilschiene 1 verbunden. In die Längsnut 5 greift eine Widerhakenzunge 62 einer zwei Dichtlippen 61 aufweisenden Dichtungsschiene 6 ein. An den Breitseiten der Hohlprofilschiene 1 sind in Längsrichtung der Hohlprofilschiene ausgerichtete Lochreihen 3 vorgesehen, in deren Löcher hakenförmig abgebogene Zungen unterschiedlicher Beschläge eingreifen, wie sie in den Fig. 5, 6, 7 und 9 abgebildet sind. An den beiden Breitseiten der Hohlprofilschiene 1 ist des weiteren je eine Hinterschneidungen aufweisende Längsnut 4 vorgesehen, in die ein Verriegelungsorgan 14, wie in Fig. 10 dargestellt, eingreift, mittels dessen die verschiedenen Beschläge an der Breitseite bzw. den Breitseiten der Hohlprofilschiene 1 angeklemmt werden.

Zur Verbindung der Rückwand eines Wandschranks mit der Hohlprofilschiene 1 dient der in Fig. dargestellte Beschlag 11, der zwei in die Löcher 3 eingreifende Hakenzungen 111, zwei rechtwinklig abgebogene, in die Längsnut 4 eingreifende, der Lagesicherung dienende Zungen 112, ein der Einführung des Querriegels 142 des Verriegelungsorgans 17 dienendes Langloch 113 sowie eine durch rechtwinklige Abbiegungen gebildete Rinne 114 aufweist, in die die Rückwand eingeschoben wird.

Zur Verbindung der Rückwand eines freistehenden Schranks mit der Hohlprofilschiene 1 dient der in Fig. 6 dargestellte winkelförmige Beschlag 12, dessen längerer Schenkel in derselben Weise ausgebildet ist, wie der längere Schenkel des Beschlags 11. Der kürzere Schenkel weist zwei Bohrungen 121 zur Aufnahme von Schrauben auf, mittels derer die Rückwand mit dem Beschlag 12 verbunden wird.

Zur Verbindung einer Sockel- oder auch Kopfblende mit der Hohlprofilschiene 1 dient der in Fig. 7 dargestellte Winkelbeschlag 10, dessen längerer Schenkel in derselben Weise ausgebildet ist, wie der längere Schenkel des Beschlags 11. Der kürzere Schenkel des Beschlags 10 weist ein Langloch 101 zur Aufnahme eines Halteorgans auf, mittels dessen die Sichtblende an dem Beschlag 10 gehalten wird.

Zur Führung von Teleskopschienen an den Seitenwänden dienen die in Fig. 10 dargestellten, als Einhängebügel ausgebildeten Beschläge 13. Diese weisen an ihrem nach oben weisenden Schenkel doppelt abgebogene Hakenzungen 131 und an dem nach unten weisenden Schenkel einfach abgebogene Zungen 132 auf, die in die Löcher 3 in der Breitseite der Hohlprofilschiene 1 eingreifen.

Das der Anklemmung der Beschläge an den Profilschienen 1 und ihrer Verriegelung dienende, in Fig. 10 dargestellte Verriegelungsorgan 14 weist eine Klemmscheibe 141 und im Abstand von dieser einen Querriegel 142 auf, der in die Längsnut 4 einer Breitseitenwand der Hohlprofilschiene 1 eingreift und nach Umdrehung um 90° die seitlichen Stege der Längsnut 4 hintergreift.

## Patentansprüche

1. Aus lösbar miteinander verbundenen Teilen bestehender Schrank mit als Kantenverbindung und als Träger von Beschlägen (10, 11, 12) dienenden Schienen (1) und mit einer Kombination aus folgenden Merkmalen:
- die Schienen sind als Hohlprofilschienen (1) ausgebildet;
- über eine Schmalseitenwand der Hohlprofilschienen (1) steht eine ein Widerhakenprofil aufweisende Zunge (2) über, mittels der die Hohlprofilschienen (1) mit einem flächig gegen die Schmalseitenwand anliegenden, eine Längsnut aufweisenden Wandteil verbunden sind;
- an der die Widerhakenzunge (2) aufweisenden Schmalseitenwand gegenüberliegenden Schmalseite der Hohlprofilschienen (1) ist eine Längsnut (5) ausgespart;
- an einer Breitseitenwand der Hohlprofilschienen (1) ist eine sich in Längsrichtung erstreckende geradlinige Lochreihe (3) vorgesehen;
- in der die Lochreihe (3) aufweisenden Breitseitenwand ist zusätzlich eine im Abstand von der Lochreihe (3) angeordnete Längsnut (4) ausgespart;
- die Beschläge (10, 11, 12) weisen in Löcher der Lochreihe (3) eingreifende, doppelt abgebogene Hakenzungen (111) auf (Fig. 6-8);
- es sind die Beschläge (10, 11, 12) gegen die Hohlprofilschienen (1) anklemmende Verriegelungsorgane (14) vorgesehen, die in Hinterschneidungen der in der Breitseitenwand ausgesparten Längsnut (4) eingreifen.

2. Aus lösbar miteinander verbundenen Teilen bestehender Schrank mit als Kantenverbindung und als Träger von Beschlägen (13) dienenden Schienen (1) und mit einer Kombination aus folgenden Merkmalen:
- die Schienen sind als Hohlprofilschienen (1) ausgebildet;
- über eine Schmalseitenwand der Hohlprofilschienen (1) steht eine ein Widerhakenprofil aufweisende Zunge (2) über, mittels der die Hohlprofilschienen (1) mit einem flächig gegen die Schmalseitenwand anliegenden, eine Längsnut aufweisenden Wandteil verbunden sind;
- an der die Widerhakenzunge (2) aufweisenden Schmalseitenwand gegenüberliegenden Schmalseite der Hohlprofilschienen (1) ist eine Längsnut (5) ausgespart;
- an einer Breitseitenwand der Hohlprofilschienen (1) ist eine sich in Längsrichtung erstreckende geradlinige Lochreihe (3) vorgesehen;
- in der die Lochreihe (3) aufweisenden Breitseitenwand ist zusätzlich eine im Abstand von der Lochreihe (3) angeordnete Längsnut (4) ausgespart;
- die Beschläge (13) weisen in Löcher der Lochreihe (3) eingreifende, doppelt abgebogene Hakenzungen (131) und Rastnocken (132) auf (Fig. 12);
-es sind die Beschläge (13) gegen die Hohlprofilschienen (1) anklemmende Verriegelungsorgane (14) vorgesehen, die in Hinterschneidungen der in der Breitseitenwand ausgesparten Längsnut (4) eingreifen.

3. Schrank nach Anspruch 1 oder 2, dadurch gekennzeichnet, daß das Verriegelungsorgan (14) eine mit einer Aussparung versehene Klemmscheibe (141) und einen parallel zu dieser sich erstreckenden, die Breitseitenwand der Hohlprofilschiene (1) im Bereich der mit einer Hinterschneidung versehenen Längsnut (4) hintergreifenden Querriegel (142) aufweist.

4. Schrank nach Anspruch 3, dadurch gekennzeichnet, daß die Beschläge (10-13) ein den Abmessungen des Querriegels (142) entsprechendes Langloch (113) aufweisen.

5. Schrank nach einem der Ansprüche 1 bis 4, dadurch gekennzeichnet, daß einzelne (10) der Beschläge als rechtwinklig abgebogene Träger einer Sockel- oder Kopfblende ausgebildet sind.

6. Schrank nach einem der Ansprüche 1 bis 5, dadurch gekennzeichnet, daß einzelne (13) der Beschläge als Bügel zur Aufnahme von Teleskopschienen ausgebildet sind.

7. Schrank nach einem der Ansprüche 1 bis 6, dadurch gekennzeichnet, daß einzelne (10) der Beschläge als rechtwinklig abgebogene Träger einer Sockel- oder Kopfblende ausgebildet sind.

8. Schrank nach einem der Ansprüche 1 bis 7, dadurch gekennzeichnet, daß beide Breitseitenwände der Hohlprofilschienen mit einer Lochreihe (3) und einer im Abstand von der Lochreihe (3) angeordneten Längsnut (4) versehen sind.

9. Schrank nach einem der Ansprüche 1 bis 8, dadurch gekennzeichnet, daß einzelne (11) der Beschläge eine durch rechtwinklige Abbiegungen gebildete Rinne (114) zur Halterung einer Schrank-Rückwand aufweisen.

10. Schrank nach einem der Ansprüche 1 bis 9, dadurch gekennzeichnet, daß einzelne (12) der Beschläge einen senkrecht abgebogenen Schenkel mit Schraubbohrungen (121) zur Befestigung an einer Schrank-Rückwand aufweisen.

11. Schrank nach einem der Ansprüche 1 bis 10, dadurch gekennzeichnet, daß einzelne der Beschläge (10-12) zwei im Abstand voneinander in Löcher der Lochreihe (3) eingreifende, doppelt abgebogene Hakenzungen (111, 131) aufweisen.

12. Schrank nach einem der Ansprüche 1 bis 11, dadurch gekennzeichnet, daß einzelne der Beschläge (10-12) zwei im Abstand voneinander in die zur Lochreihe (3) parallele Längsnut (4) eingreifende, der Lagesicherung dienende Zungen (112) aufweisen.

## Claims

1. Cupboard consisting of detachably interconnected parts and having sections (1) used to connect edges and to carry mountings (10, 11, 12), said cupboard incorporating a combination of the following features:
- the sections are hollow profile sections (1);
- a tab (2) presenting a barbed profile juts out beyond a narrow wall of the hollow profile section (1), the hollow profile sections (1) being connected by means of said tab (2) to a wall portion having a longitudinal groove and in contact with the narrow wall over a large area;
- a longitudinal groove (5) is hollowed in the narrow face of the hollow profile sections (1) opposing the narrow wall presenting the barbed tab (2);
- a longitudinally extending, straight row of holes (3) is provided on one broad wal of the hollow profile sections (1);
- a longitudinal groove (4) spaced apart from the row of holes (3) is additionally hollowed in the broad wall presenting the row of holes (3);
- the mountings (10, 11, 12) have double-bend hook-type tabs (111) which engage in holes of the row of holes (3) (Figs. 6-8);
- locking elements (14) fastening the mountings (10, 11, 12) to the hollow profile sections (1) are provided which engage in undercuts of the longitudinal groove (4) hollowed in the broad wall.

2. Cupboard consisting of detachably interconnected parts and having sections (1) used to connect edges and to carry mountings (13), said cupboard incorporating a combination of the following features:
- the sections are hollow profile sections (1);
- a tab (2) presenting a barbed profile juts out beyond a narrow wall of the hollow profile section (1), the hollow profile sections (1) being connected by means of said tab (2) to a wall portion having a longitudinal groove and in contact with the narrow wall over a large area;
- a longitudinal groove (5) is hollowed in the narrow face of the hollow profile sections (1) opposing the narrow wall presenting the barbed tab (2);
- a longitudinally extending, straight row of holes (3) is provided on one broad wall of the hollow profile sections (1);
- a longitudinal groove (4) spaced apart from the row of holes (3) is additionally hollowed in the broad wall presenting the row of holes (3);
- the mountings (13) have souble-bend hook-type tabs (131) and retaining cams (132) which engage in holes of the row of holes (3) (Fig. 12);
- locking elements (14) fastening the mountings (13) to the hollow profile sections (1) are provided which engage in undercuts of the longitudinal groove (4) hollowed in the broad wall.

3. Cupboard according to claim 1 or 2, characterised in that the locking element (14) has an attachment plate (141) provided with a recess and a transverse bolt (142) extending parallel to said attachment plate and engaging behind the broad wall of the hollow profile section (1) in the region of the longitudinal groove (4) provided with an undercut.

4. Cupboard according to claim 3, characterised in that the mountings (10-13) present a slot (113) corresponding to the dimensions of the transverse bolt (142).

5. Cupboard according to one of claims 1 to 4, characterised in that certain (10) of the mountings are carriers bent at right angles for a base panel or top panel.

6. Cupboard according to one of claims 1 to 5, characterised in that certain (13) of the mountings are brackets for receiving telescoping sections.

7. Cupboard according to one of claims 1 to 6, characterised in that certain (10) of the mountings are carriers bent at right angles for a base panel or top panel.

8. Cupboard according to one of claims 1 to 7, characterised in that both broad walls of the hollow profile sections are provided with a row of holes (3) and a longitudinal groove (4) spaced apart from the row of holes (3).

9. Cupboard according to one of claims 1 to 8, characterised in that certain (11) of the mountings have a channel (114) constituted by right-angled turns for retaining a back wall of a cupboard.

10. Cupboard according to one of claims 1 to 9, characterised in that certain (12) of the mountings have a vertically bent leg with screw holes (121) for attachment to a back wall of a cupboard.

11. Cupboard according to one of claims 1 to 10, characterised in that certain of the mountings (10-12) have two double-bend hock-type tabs (111, 131) which engage at a distance from one another in holes of the row of holes (3).

12. Cupboard according to one of claims 1 to 11, characterised in that certain of the mountings (10-13) have two tabs (112) which engage at a distance from one another in the longitudinal groove (4) parallel to the row of holes (3) and serve to provide positional stability.

## Revendications

1. Armoire composée d'éléments assemblés de manière amovible, comprenant des barres (1) servant de liaison de champs et de support de ferrures (10, 11, 12) et une combinaison des particularités suivantes:
- les barres sont réalisées sous la forme de barres profilées creuses (1);
- d'un côté étroit des barres profilées creuses (1) dépasse une languette (2) présentant un profil barbelé à l'aide de laquelle les barres profilées creuses (1) sont réunies avec un élément de paroi muni d'une rainure longitudinale et appliqué à plat contre le côté étroit;
- dans le côté étroit des barres profilées creuses (1) opposé au côté étroit présentant la languette (2) à profil barbelé est évidée une rainure longitudinale (5);
- une rangée de trous 83) rectiligne s'étendant dans le sens longitudinal est prévue dans le côté large des barres profilées creuses (1);
- dans le côté large présentant la rangée de trous (3) est évidée, en plus, une rainure longitudinale (4) disposée à distance de la rangée de trous (3);
- les ferrures (10, 11, 12) comportent des languettes à crochet (111) pliées deux fois et s'engageant dans les trous de la rangée de trous (3) (fig. 6 à 8);
- il est prévu des organes de verrouillage (14) qui bloquent les ferrures (10, 11, 12) contre les barres profilées creuses (1) et s'engagent dans des contre-dépouilles de la rainure longitudinale (4) évidée dans le côté large.

2. Armoire composée d'éléments assemblés de manière amovible, comprenant des barres (1) servant de liaison de champs et de support de ferrures (13) et une combinaison des particularités suivantes:
- les barres sont réalisées sous la forme de barres profilées creuses (1);
- d'un côté étroit des barres profilées creuses (1) dépasse une languette (2) présentant un profil barbelé à l'aide de laquelle les barres profilées creuses (1) sont réunies avec un élément de paroi muni d'une rainure longitudinale et appliqué à plat contre le côté étroit;
- dans le côté étroit des barres profilées creuses (1) opposé au côté étroit présentant la languette (2) à profil barbelé est évidée une rainure longitudinale (5);
- une rangée de trous (3) rectiligne s'étendant dans le sens longitudinal est prévue dans le côté large des barres profilées creuses (1);
- dans le côté large présentant la rangée de trous (3) est évidée, en plus, une rainure longitudinale (4) disposée à distance de la rangée de trous (3);
- les ferrures (13) comportent des languettes à crochet (131) pliées deux fois et s'engageant dans les trous de la rangée de trous (3) ainsi que des saillies d'arrêt (132) (fig. 12);
- il est prévu des organes de verrouillage (14) qui bloquent les ferrures (13) contre les barres profilées creuses (1) et s'engagent dans les contre-dépouilles de la rainure longitudinale (4) évidée dans le côté large.

3. Armoire selon l'une des revendications 1 ou 2, caractérisée en ce que l'organe de verrouillage (14) comporte une plaque de serrage (141) munie d'un évidement et une barre transversale (142) qui s'étend parallèlement à ladite plaque de serrage et passe derrière le côté large de la barre profilée creuse (1), dans la région de la rainure longitudinale (4) munie d'un contre-dépouille.

4. Armoire selon la revendication 3, caractérisée en ce que les ferrures (10 à 13) présentent un trou oblong (113) dont les dimensions correspondent à celles de la barre transversale (142).

5. Armoire selon l'une des revendications 1 à 4, caractérisée en ce que certaines ferrures (10) sont conformées en supports coudés à angle droit d'un cadre de socle ou de tête.

6. Armoire selon l'une des revendications 1 à 5, caractérisée en ce que certaines ferrures (13) sont conformées en étriers pour la réception de barres télescopiques.

7. Armoire selon l'une des revendications 1 à 6, caractérisée en ce que certaines ferrures (10) sont conformées en supports coudés à angle droit d'un cadre de socle ou de tête.

8. Armoire selon l'une des revendications 1 à 7, caractérisée en ce que les deux côtés larges des barres profilées creuses sont munis d'une rangée de trous (3) et d'une rainure longitudinale (4) disposée à distance de la rangée de trous (3).

9. Armoire selon l'une des revendications 1 à 8, caractérisée en ce que certaines ferrures (11) comportent une rigole (114) conformée par des pliures à angle droit et servant à la fixation d'une paroi arrière de l'armoire.

10. Armoire selon l'une des revendications 1 à 9, caractérisée en ce que certaines ferrures (12) présentent une branche pliée verticalement et comportant des trous de vissage (121) pour la fixation sur une paroi arrière de l'armoire.

11. Armoire selon l'une des revendications 1 à 10, caractérisée en ce que certaines ferrures (10 à 12) présentent deux languettes à crochet (111, 131) pliées deux fois qui s'engagent, à distance l'une de l'autre, dans les trous de la rangée de trous (3).

12. Armoire selon l'une des revendications 1 à 11, caractérisée en ce que certaines ferrures (10 à 12) présentent deux languettes (112) qui s'engagent, à distance l'une de l'autre, dans la rainure longitudinale (4) orientée parallèlement à la rangée de trous (3) pour assurer le positionnement.
